# EUROPÄISCHE PATENTANMELDUNG

(11) **EP 4 647 701 A1**
(43) Veröffentlichungstag der Anmeldung: **12.11.2025**
(21) Anmeldenummer: 25172148.6
(22) Anmeldetag: 24.04.2025
(51) Int. Cl.: F28D 1/047, F28D 21/00, F28F 1/32, F28F 9/02

(54) **WÄRMETAUSCHER FÜR EIN FAHRZEUG**

(30) Priorität: 07.05.2024 DE 102024112771
(71) Anmelder: Liebherr-Transportation Systems GmbH & Co. KG, 2100 Korneuburg (AT)
(72) Erfinder: LACKNER, Peter, 2100 Korneuburg (AT); ZELLER, Kevin, 1210 Wien (AT); HUBER, Martin, 1210 Wien (AT)
(74) Vertreter: Laufhütte, Dieter

(57) **Zusammenfassung**

Die Erfindung betrifft einen Wärmetauscher für ein Fahrzeug, insbesondere für ein Schienenfahrzeug, welcher ein Kältemittelleitungspaket zum Wärmeaustausch mit Luft in einem Passagierbereich des Schienenfahrzeugs umfasst, welches zwischen zwei gegenüberliegenden, stirnseitigen Endplatten angeordnet ist und im Bereich zwischen den Endplatten kein Gehäuse besitzt. Das Kältemittelleitungspaket umfasst Anschlussstellen zur Zu- und Abführung von Kältemittel sowie fluiddichte Leitungsabschnitte. Erfindungsgemäß ist der Wärmetauscher für sicherheitskritische Kältemittel ausgelegt und umfasst mindestens eine nach außen fluiddicht abschließbare Dichtbox, welche an einer Stirnseite mit dem Kältemittelleitungspaket verbunden ist und die dortige Endplatte bildet oder umfasst, durch welche Kältemittelleitungen des Kältemittelleitungspakets ins Innere der Dichtbox geführt sind, wobei im gehäusefreien Bereich zwischen den Endplatten nur fluiddichte Leitungsabschnitte des Kältemittelleitungspakets verlaufen und vorzugsweise sämtliche Anschlussstellen des Kältemittelleitungspakets innerhalb der mindestens einen Dichtbox angeordnet sind. Die Erfindung betrifft ferner eine Klimaanlage und ein Fahrzeug mit einem erfindungsgemäßen Wärmetauscher sowie ein Verfahren zur Herstellung eines erfindungsgemäßen Wärmetauschers.

## Beschreibung

Die vorliegende Erfindung betrifft einen Wärmetauscher für ein Fahrzeug, insbesondere für ein Schienenfahrzeug, nach dem Oberbegriff des Anspruchs 1, eine Klimaanlage und ein Fahrzeug mit einem solchen sowie ein Verfahren zur Herstellung eines solchen.

In jüngster Zeit hat sich die Verwendung von Kohlenwasserstoffen als Kältemittel für Klimaanlagen zunehmend etabliert. Diese stellen eine umweltfreundliche Alternative zu früher verwendeten Kältemitteln dar, insbesondere klimaschädliche Fluorkohlenwasserstoffe (FCKW) oder teilhalogenierte Fluorchlorkohlenwasserstoffe (HFCKW). Diese Kohlenwasserstoff-basierten Kältemittel sind zwar in der Regel nicht giftig, dafür jedoch leicht entzündlich und erfordern daher spezielle Sicherheitsvorkehrungen.

Insbesondere für die Klimatisierung von Schienenfahrzeugen werden brennbare Kältemittel wie die genannten Kohlenwasserstoff-Kältemittel aufgrund der damit verbundenen Explosions- und Brandgefahr bisher kaum eingesetzt - weder als direkt-verdampfendes noch als indirekt-verdampfendes System. Ein Grund hierfür ist die Gefahr einer Leckage von brennbarem Kältemittel in einen für Personen zugänglichen Bereich (z.B. einen Fahrgastbereich eines Personenzuges oder einen Führerstand) sowie die allgemein erhöhte Sicherheitsrelevanz bei Massenverkehrsmitteln.

Der vorliegenden Erfindung liegt daher die Aufgabe zugrunde, einen Wärmetauscher bereitzustellen, der einen sicheren Betrieb mit sicherheitsrelevanten Kältemittel in einem direktverdampfenden System erlaubt und gleichzeitig einen einfachen und kompakten Aufbau besitzt.

Als sicherheitsrelevante Kältemittel werden vorliegend für den Menschen potentiell gefährliche bzw. gesundheitsgefährdende Kältemittel, insbesondere giftige Kältemittel oder brennbare Kältemittel wie beispielsweise Propan (R290), bezeichnet.

Erfindungsgemäß wird diese Aufgabe durch einen Wärmetauscher mit den Merkmalen des Anspruchs 1 sowie durch ein Verfahren zur Herstellung eines solchen nach Anspruch 15 gelöst. Vorteilhafte Ausführungsformen der Erfindung ergeben sich aus den Unteransprüchen und der nachfolgenden Beschreibung.

Demnach wird ein Wärmetauscher für ein Fahrzeug, insbesondere für ein Schienenfahrzeug, vorgeschlagen, welcher ein Kältemittelleitungspaket zum Austausch von Wärme mit Luft in einem Passagierbereich des Fahrzeugs umfasst. Im Falle eines Schienenfahrzeugs kann es sich beispielsweise um einen Personenzug oder einen Güterzug handeln. Allerdings ist die vorliegende Erfindung nicht auf Schienenfahrzeuge beschränkt, sondern kann beispielsweise einen Wärmetauscher für ein Transportfahrzeug, ein Baufahrzeug (z.B. einen Bagger) oder ein beliebiges anderes Fahrzeug betreffen. Der Wärmetauscher kann als Verdampfer in einem einzelnen Kältekreis einer Klimaanlage fungieren (Direktverdampfung), wobei auch eine Anwendung als Kondensator in einer Wärmepumpe (bzw. in einem Wärmepumpenbetrieb einer entsprechend ausgebildeten Klimaanlage) denkbar ist. Als Passagierbereich wird vorliegend ein Bereich bezeichnet, in welchem sich üblicherweise Personen aufhalten oder aufhalten können (z.B. Passagiere oder ein Fahrer). Ein Bereich, zu dem nur in bestimmten, kontrollierten Fällen, beispielsweise zu Wartungsarbeiten, Personen Zugang haben, wird nicht als Passagierbereich bezeichnet.

Das Kältemittelleitungspaket ist zwischen zwei gegenüberliegenden, stirnseitigen Endplatten angeordnet und besitzt im Bereich zwischen den Endplatten kein Gehäuse. Die Kältemittelleitungen des Kältemittelleitungspakets liegen also im Bereich zwischen den stirnseitigen Endplatten frei und sind nicht von einem Gehäuse oder einer Abdeckung umgeben. Dadurch ergibt sich ein guter Wärmeaustausch mit das Kältemittelleitungspaket durchströmender Luft und ein einfacherer und gewichtsreduzierter Aufbau des Wärmetauschers. Das Kältemittelleitungspaket besitzt fluiddichte Leitungsabschnitte sowie Anschlussstellen zur Zu- und Abführung von Kältemittel. Eine Anschlussstelle kann hierbei ein Anschluss eines Ventils oder einer sonstigen fluidführenden Komponente oder auch einfach eine Verbindungsstelle zwischen zwei Rohrabschnitten sein.

Erfindungsgemäß ist der Wärmetauscher für sicherheitskritische Kältemittel, insbesondere für brennbare Kältemittel wie beispielsweise R290, ausgelegt. Aus diesem Grund müssen die Anschlussstellen des Kältemittelleitungspakets, an denen es prinzipiell zu einer Leckage von Kältemittel kommen könnte, außerhalb des Passagierbereichs und somit abgeschottet von dem zwischen den Endplatten liegenden und daher mit Luft im Passagierbereich in Wirkverbindung stehenden Bereich des Kältemittelleitungspakets angeordnet werden. Hierzu umfasst der Wärmetauscher mindestens eine nach außen (d.h. auch zum gehäusefreien Teil des Kältemittelleitungspakets hin) fluiddicht abschließbare Dichtbox, welche an einer Stirnseite des Kältemittelleitungspakets mit diesem verbunden ist. Hierbei ist eine physische bzw. im weitesten Sinne "mechanische" Verbindung gemeint.

Vorliegend werden die seitlichen Abschnitte des Kältemittelleitungspakets (d.h. nicht dessen Ober- und Unterseiten und auch nicht dessen senkrecht auf den durchströmenden Luftstrom stehende Vorder- und Rückseiten) als Stirnseiten bezeichnet. Dies sind die Seiten, an denen die Anschlussstellen angeordnet sind, wobei diese auch nur auf einer Seite des Kältemittelleitungspakets angeordnet sein können.

Die Dichtbox bildet an der betreffenden Stirnseite die dortige Endplatte oder umfasst diese. Die Dichtbox kann ein Gehäuse, insbesondere ein Metallgehäuse, umfassen, welches in einem zum Kältemittelleitungspaket weisenden Abschnitt die Endplatte bildet oder umfasst. So ist es denkbar, dass die Endplatte ein Teil des Dichtboxgehäuses ist. Alternativ kann die Endplatte ein Teil des Kältemittelleitungspakets und als solches mit dem Gehäuse (z.B. einer Gehäusewandung) der Dichtbox fluiddicht verbunden sein. Ebenfalls ist es denkbar, dass die Endplatte eine größere Höhe und/oder Breite aufweist als das übrige Gehäuse der Dichtbox und das Dichtboxgehäuse an der Endplatte befestigt und mit dieser fluiddicht verbunden ist. Insbesondere kann aber die Endplatte als Teil der Dichtbox angesehen werden, unabhängig von deren Abmessungen oder den Abmessungen des übrigen Dichtboxgehäuses.

Kältemittelleitungen des Kältemittelleitungspakets sind durch die Endplatte ins Innere der Dichtbox geführt, wobei im gehäusefreien Bereich zwischen den Endplatten nur fluiddichte Leitungsabschnitte des Kältemittelleitungspakets verlaufen und vorzugsweise sämtliche Anschlussstellen des Kältemittelleitungspakets innerhalb der mindestens einen Dichtbox, d.h. hinter der jeweiligen abgedichteten Endplatte angeordnet sind.

Der Ausdruck "fluiddicht abschließbar" schließt ein, dass die Dichtbox optional mindestens eine öffenbare, im geschlossenen Zustand aber fluiddichte Abdeckung aufweisen kann. Der Ausdruck "fluiddicht abschließbar" schließt ferner ein, dass die Dichtbox bevorzugt zu einer vom Passagierbereich getrennten Umgebung belüftet oder belüftbar ist. Der Ausdruck "fluiddicht" bezeichnet vorliegend die Dichtheit gegenüber dem Durchtritt von Gas und/oder Flüssigkeit.

Die Trennung der Anschlussstellen des Kältemittelleitungspakets über die Endplatte vom gehäusefreien und daher nur fluiddichte Leitungsabschnitte umfassenden Teil des Kältemittelleitungspakets ist insbesondere permanent fluiddicht ausgebildet. Das Kältemittelleitungspaket wird insbesondere von den beiden Endplatten eingefasst bzw. begrenzt, wobei nur ein kleiner Teil des Kältemittelleitungspakets, welcher die Anschlussstellen umfasst, außerhalb des zwischen den Endplatten liegenden, gehäusefreien Teils des Kältemittelleitungspakets liegt.

Die mindestens eine Dichtbox isoliert somit die prinzipiell leckagegefährdeten Anschlussstellen des Kältemittelleitungspakets fluiddicht vom Passagierbereich (welcher auch als Zuluftbereich bezeichnet werden kann). Kommt es zu einem Austritt von sicherheitskritischem Kältemittel (dieses kann flüssig oder gasförmig sein), so verbleibt dieses innerhalb der Dichtbox oder kann (sofern vorhanden) nur über dafür vorgesehene, zur Umgebung entlüftende Öffnungen aus der Dichtbox austreten, sodass keine Gesundheitsgefährdung im Passagierbereich (beispielsweise durch Bilden einer entzündbaren Atmosphäre) entsteht. Die Erfindung kann insbesondere nicht nur dazu verwendet werden, Unterflur- und Aufdachklimaanlagen sicher auszuführen, sondern auch entsprechende Geräte in einem Wagendach oder Fahrerpult.

Die Dichtfunktion wird somit über die mindestens eine Dichtbox übernommen, während der Bereich des Kältemittelleitungspakets zwischen den Endplatten mit der Luft im Passagierbereich im Austausch steht und freiliegt. Dadurch ergibt sich ein kompakter und einfacher Aufbau des Wärmetauschers, welcher dennoch die Sicherheitsanforderungen eines direktverdampfenden Systems mit sicherheitskritischem Kältemittel erfüllt.

Die Dichtbox kann ein Gehäuse umfassen, das unabhängig und vollkommen innerhalb eines Gehäuses des Fahrzeugs angeordnet ist. Alternativ kann mindestens eine der Wandungen des Dichtboxgehäuses durch ein Gehäuse bzw. mindestens eine Innen- oder Außenwand des Fahrzeugs gebildet sein. In diesem Fall bildet die betreffende Wand des Fahrzeugs einen Teil der Dichtbox.

Der Begriff "Dichtbox" ist breit auszulegen und nicht auf eine bestimmte Form oder ein bestimmtes Material beschränkt. Die Dichtbox kann im Wesentlichen ein fluiddicht nach außen abgeschlossenes Gehäuse bzw. Kompartiment darstellen.

In einer möglichen Ausführungsform ist vorgesehen, dass das Kältemittelleitungspaket quaderförmig ausgebildet ist, wobei die Endplatten vorzugsweise an den kleinsten Seitenflächen des Kältemittelleitungspakets angeordnet sind. Diese können bei einer normalen, horizontalen Einbauposition an den beiden Seiten liegen, während beispielsweise die Vorder- und Rückseiten (in Luftstromrichtung) des Kältemittelleitungspakets die größten Seiten darstellen und die Ober- und Unterseiten des Kältemittelleitungspakets flächenmäßig zwischen den Vorder- und Rückseiten und den Stirnseiten liegen können. Die Endplatten sind hierbei parallel zueinander ausgerichtet.

Allerdings ist das Kältemittelleitungspaket nicht auf eine Quaderform beschränkt, sondern kann generell jede beliebige Form aufweisen. Ferner ist denkbar, dass bei einer quaderförmigen Ausgestaltung die Stirnseiten nicht die kleinsten Seiten des Kältemittelleitungspakets darstellen.

Die mindestens eine Dichtbox kann eine Höhe aufweisen, die im Wesentlichen der Höhe des Kältemittelleitungspakets entspricht. Dadurch ergibt sich ein kompakter und platzsparender Aufbau des Wärmetauschers.

In einer weiteren möglichen Ausführungsform ist vorgesehen, dass die mindestens eine Dichtbox eine tragende Struktur darstellt und eine Halterung für das Kältemittelleitungspaket bildet. Die mindestens eine Dichtbox übernimmt somit eine Doppelfunktion, nämlich einerseits das räumliche Isolieren und Abdichten der Anschlussstellen und andererseits die Befestigung bzw. Halterung des Kältemittelleitungspakets. Prinzipiell könnte das Kältemittelleitungspaket an weiteren Stellen befestigt und beispielsweise am Boden abgestützt sein. Bevorzugt ist es jedoch, wenn das Kältemittelleitungspaket nur an den beiden Endplatten gehalten wird. Die Endplatten und die mindestens eine Dichtbox bilden daher die einzige Halte- bzw. Befestigungsstruktur des Kältemittelleitungspakets. Die Endplatte kann selbst die tragende Struktur darstellen und Teil der Dichtbox sein. Alternativ kann die Endplatte in oder an einer tragenden Struktur der Dichtbox befestigt sein.

In einer weiteren möglichen Ausführungsform ist vorgesehen, dass eine Wandung der Dichtbox, welche die Endplatte für das Kältemittelleitungspaket bildet, Durchführungen aufweist, durch welche Kältemittelleitungen des Kältemittelleitungspakets in die Dichtbox geführt sind. Die Durchführungen sind insbesondere rund und an die Durchmesser der Kältemittelleitungen angepasst. Die Durchführungen sind fluiddicht abgedichtet, damit kein austretendes Kältemittel durch die Endplatte in den Passagierbereich gelangen kann. Vorzugsweise wird die Abdichtung durch eine Füllmasse, insbesondere eine brandbeständige Vergussmasse, gebildet, die die Durchführungen ausfüllt und einen Teil der durchtretenden Kältemittelleitungen bedeckt. Die Füllmasse wird vorzugsweise auf die dem Kältemittelleitungspaket abgewandte Seite der Endplatte gegossen, nachdem die Kühlmittelleitungen durchgeführt wurden, und bildet nach dem Austrocknen eine fluiddichte Barriere.

Die übrigen Dichtungen der Dichtbox können durch Verschweißen und/oder Kleben hergestellt werden. Wo Nieten gesetzt werden, kann dies insbesondere nass erfolgen.

In einer weiteren möglichen Ausführungsform ist vorgesehen, dass das Kältemittelleitungspaket ein Lamellen-Rohr-Paket ist, wobei die Lamellen vorzugsweise parallel zu den Endplatten angeordnet sind. Alternativ oder zusätzlich können die fluiddichten Leitungsabschnitte des Kältemittelleitungspakets zwischen den Endplatten und senkrecht zu den Lamellen verlaufen.

In einer weiteren möglichen Ausführungsform ist vorgesehen, dass die Dichtbox eine öffenbare und fluiddicht verschließbare Abdeckung umfasst, um einen Zugang zu den innerhalb der Dichtbox angeordneten Anschlussstellen zu ermöglichen, beispielsweise zum Zwecke der Wartung oder Reinigung. Die Abdeckung kann eine schwenkbare Abdeckklappe sein. Die Abdeckung kann an einer Oberseite oder an einer Seitenwand der Dichtbox angeordnet sein. Vorzugsweise besitzt die Abdeckung einen Verriegelungsmechanismus, um ein ungewolltes oder unbefugtes Öffnen zu verhindern. Es kann ein optischer Indikator vorgesehen sein, der anzeigt, ob die Abdeckung ordnungsgemäß, d.h. fluiddicht verschlossen ist.

In einer weiteren möglichen Ausführungsform ist vorgesehen, dass die Dichtbox mindestens eine Belüftungsöffnung oder Belüftungsverbindung besitzt, über die der Innenraum der Dichtbox zur Umgebung (d.h. insbesondere zum Außenbereich des Fahrzeugs oder zumindest zu einem vom Passagierbereich getrennten Außenbereich der den Wärmetauscher umfassenden Klimaanlage) belüftet oder belüftbar ist. Die Verbindung zur Umgebung, insbesondere zur Außenluft, ermöglicht im Falle einer Leckage von Kältemittel einen Gasaustausch und damit einen Druckabbau abseits des Passagierraums. Die Verbindung zur Umgebung kann entweder permanent (d.h. die Dichtbox ist "belüftet") oder verschließbar / öffenbar sein (d.h. die Dichtbox ist "belüftbar"). Eine permanente Belüftung ist hierbei bevorzugt und kann beispielsweise durch mindestens ein Gitter und/oder mindestens eine vollkommen offene Belüftungsöffnung in einer Außenwand des Fahrzeugs oder der Klimaanlage erfolgen. Diese kann / können insbesondere über mindestens eine Belüftungsverbindung bzw. mindestens einen Belüftungskanal mit dem Innenraum der Dichtbox verbunden sein. Die Dichtbox kann eine oder mehrere Belüftungsverbindungen an einer Unterseite aufweisen, die beispielsweise zu im Fahrzeug ausgebildeten Belüftungsöffnungen führen.

In einer alternativen Ausführungsvariante kann die mindestens eine Belüftungsöffnung oder -verbindung über ein Verschlusselement verschließbar und öffenbar sein, z.B. über eine Dichtklappe oder ein Ventil. Das Verschlusselement kann manuell von außerhalb der Dichtbox oder mittels eines Aktuators betätigbar sein.

In einer weiteren möglichen Ausführungsform ist vorgesehen, dass ein brennbares Kältemittel, insbesondere R290, verwendet wird und somit innerhalb des Kältemittelleitungspakets geführt ist.

In einer weiteren möglichen Ausführungsform ist vorgesehen, dass die Dichtbox mindestens eine Durchführung für eine Kältemittelleitung umfasst, durch die von außerhalb der Dichtbox eine Kältemittelleitung in das Innere der Dichtbox geführt und dort mit mindestens einer Anschlussstelle des Kältemittelleitungspakets verbunden ist.

Über diese mindestens eine Kältemittelleitung wird dem Kältemittelleitungspaket Kältemittel von außerhalb der Dichtbox zugeführt bzw. von diesem abgeführt. Die Durchführung für diese mindestens eine Kältemittelleitung muss selbstverständlich ebenfalls nach außen abgedichtet sein, damit kein austretendes Kältemittel aus der Dichtbox gelangen kann. Aus diesem Grund ist die Durchführung der mindestens einen Kältemittelleitung fluiddicht abgedichtet. Dies kann beispielsweise durch Verkleben oder, analog zu den Durchführungen in der Endplatte, durch Vergießen einer Füllmasse erfolgen. Optional kann eine Abdichtung mittels verklebten, die Kältemittelleitungen umgebenden Dichtscheiben vorgesehen sein.

In einer weiteren möglichen Ausführungsform ist vorgesehen, dass nur auf einer Seite des Kältemittelleitungspakets eine Dichtbox vorhanden ist. Somit befinden sich sämtliche Anschlussstellen des Kältemittelleitungspakets nur auf einer Seite, wobei an dieser Seite die Dichtbox an die Anschlussstellen des Kältemittelleitungspakets angebunden ist. In diesem Fall kann die gegenüberliegende Endplatte eine alleinstehende, mit dem Boden verbundene Halteplatte sein, die der Abstützung bzw. Halterung des Kältemittelleitungspakets dient. Alternativ kann die gegenüberliegende Endplatte eine nicht mit dem Boden verbundene Abdeckplatte des Kältemittelleitungspakets sein, welche keine Halte- bzw. Stützfunktion übernimmt. In diesem Fall kann das Kältemittelleitungspaket entweder nur einseitig über die Dichtbox oder über weitere Halterungen gehalten bzw. am Boden befestigt sein. Alternativ kann die gegenüberliegende Endplatte eine Wandung eines Gehäuses einer anderen Komponente, eines Bereichs des Klimageräts oder Fahrzeugs (z.B. Dachbereich eines Schienenfahrzeugs) oder eine Wandung (z.B. eine Außenwand) des Fahrzeugs sein.

In einer weiteren möglichen Ausführungsform ist vorgesehen, dass der Wärmetauscher zwei Dichtboxen umfasst, die auf den beiden gegenüberliegenden Stirnseiten mit dem Kältemittelleitungspaket verbunden sind und die dortigen Endplatten bilden oder umfassen. Vorzugsweise "hängt" das Kältemittelleitungspaket frei zwischen den beiden seitlichen Dichtboxen. Alternativ kann das Kältemittelleitungspaket über eine weitere Halterung, z.B. über eine Halteplatte, mit dem Boden verbunden oder an einer Wandung des Schienenfahrzeugs verankert sein. Hierbei sind sämtliche Anschlussstellen des Kältemittelleitungspakets innerhalb der beiden Dichtboxen angeordnet. Die Dichtboxen sind können identisch oder unterschiedlich ausgebildet sein.

In einer weiteren möglichen Ausführungsform ist vorgesehen, dass der Wärmetauscher eine Stützvorrichtung, insbesondere eine Stützplatte, umfasst, welche im Bereich zwischen den Endplatten mit dem Kältemittelleitungspaket verbunden ist und dieses auf dem Boden abstützt. Gerade bei einer größeren Länge des Kältemittelleitungspakets (d.h. bei einem größeren Abstand der beiden Endplatten) wird dadurch eine stabilere Konstruktion ermöglicht.

Die Erfindung betrifft weiterhin eine Klimaanlage für ein Fahrzeug, insbesondere für ein Schienenfahrzeug, welche mindestens einen erfindungsgemäßen Wärmetauscher umfasst. Dabei ergeben sich offensichtlich dieselben Eigenschaften und Vorteile wie für den erfindungsgemäßen Wärmetauscher, weshalb auf eine wiederholende Beschreibung verzichtet wird. Die Klimaanlage umfasst vorzugsweise ausschließlich einen Primärkreislauf, in welchem der erfindungsgemäße Wärmetauscher angeordnet ist (d.h. es ist kein Sekundärkreislauf, beispielsweise mit Sole als Wärmetransportmedium, vorhanden), wobei die Klimaanlage auch mehrere Primärkreisläufe mit jeweils einem erfindungsgemäßen Wärmetauscher oder mit mindestens einem zwischen den Primärkreisläufen geteilten Wärmetauscher umfassen kann. Über den mindestens einen erfindungsgemäßen Wärmetauscher erfolgt vorzugsweise eine Direktverdampfung von Kältemittel.

Vorzugsweise umfasst die Klimaanlage mindestens einen Kompressor, mindestens einen weiteren Wärmetauscher (insbesondere einen Kondensator oder Verdampfer) und/oder mindestens einen Zulüfter. Der erfindungsgemäße Wärmetauscher kann als Verdampfer fungieren und über Kältemittelleitungen mit einem weiteren, als Kondensator fungierenden, Wärmetauscher verbunden sein. Die Klimaanlage kann optional als Wärmepumpe ausgestaltet sein (oder in einem Wärmepumpenmodus als Wärmepumpe betreibbar sein), in welchem der erfindungsgemäße Wärmetauscher als Kondensator fungiert und über Kältemittelleitungen mit einem weiteren, als Verdampfer operierenden Wärmetauscher verbunden sein.

Die Klimaanlage kann einen oder mehrere Sensoren zur Erkennung von austretendem Kältemittel umfassen. Ein oder mehrere solcher Sensoren kann / können in der mindestens einen Dichtbox angeordnet sein.

Die vorliegende Erfindung betrifft ferner ein Verfahren zur Herstellung eines erfindungsgemäßen Wärmetauschers. Hierbei werden Kältemittelleitungen des Kältemittelleitungspakets durch geeignet ausgebildete Durchführungen in einer Wandung einer Dichtbox geführt, wobei diese Wandung eine Endplatte des Kältemittelleitungspakets bildet. Anschließend wird eine flüssige und insbesondere brandbeständige Füllmasse in verbleibende Zwischenräume der Durchführungen zwischen der Endplatte und den hindurchtretenden Kältemittelleitungen aufgebracht bzw. eingefüllt (insbesondere gegossen). Nach dem Aushärten der Füllmasse ist die erforderliche Fluiddichtheit zum Kältemittelleitungspaket hergestellt.

Vorzugsweise bedeckt die Füllmasse nach deren Aufbringen die komplette Innenseite der Endplatte im Bereich der durchtretenden Kältemittelleitungen, um eine saubere Abdichtung zu garantieren. Um das Auftragen, insbesondere Gießen, der Füllmasse zu erleichtern, kann das Kältemittelleitungspaket vorzugsweise so ausgerichtet werden, dass die abzudichtende Endplatte während des Aufbringens horizontal angeordnet ist. Sind zwei Dichtboxen vorgesehen, wird der beschriebene Prozess nacheinander auf beiden Seiten für beide Endplatten durchgeführt.

Weitere Merkmale, Einzelheiten und Vorteile der Erfindung ergeben sich aus den nachfolgend anhand der Figuren erläuterten Ausführungsbeispielen. Es zeigen:
- Figur 1:: eine perspektivische Ansicht des erfindungsgemäßen Wärmetauschers gemäß einem Ausführungsbeispiel; und
- Figur 2:: eine perspektivische Ansicht der Endplatte und der Anschlussstellen des Kältemittelleitungspakets gemäß einem Ausführungsbeispiel.

Die Figur 1 zeigt ein Ausführungsbeispiel des erfindungsgemäßen Wärmetauschers 10 in einer perspektivischen Ansicht. Der hier gezeigte Wärmetauscher 10 umfasst ein kasten- bzw. quaderförmiges Kältemittelleitungspaket 12, welches vorzugsweise als Lamellen-Rohr-Paket mit einer Vielzahl paralleler Lamellen und senkrecht dazu verlaufenden Kältemittelleitungen ausgebildet ist.

Der Wärmetauscher 10 ist für den Einsatz eines sicherheitskritischen Kältemittels, z.B. eines brennbaren Kältemittels wie z.B. R290 ausgelegt und erfüllt daher besondere sicherheitstechnische Anforderungen. Hierzu zählt die fluiddichte Abtrennung derjenigen Abschnitte der Kältemittelleitungen des Wärmetauschers 10, an denen eine Leckage von Kältemittel auftreten kann.

Hierzu besitzt der in Fig. 1 gezeigte Wärmetauscher 10 zwei Dichtboxen 30, die seitlich, d.h. an den beiden seitlich einander gegenüberliegenden Stirnseiten des Kältemittelleitungspakets 12 angeordnet und physisch mit dem Kältemittelleitungspaket 12 verbunden sind, wobei deren Innenraum fluiddicht nach außen abgedichtet ist (bis auf bevorzugt vorgesehene Belüftungsöffnungen, auf die weiter unten eingegangen wird). Die Dichtboxen 30 besitzen bevorzugt eine Gehäuse 32 aus Metall. Die dem Kältemittelleitungspaket 12 zugewandten Wandungen der Gehäuse 32 bilden jeweils eine Endplatte 14 des Kältemittelleitungspakets 12.

In diesem Ausführungsbeispiel können die Endplattem 14 tragende Strukturen darstellen, an denen das Kältemittelleitungspaket 12 gehalten bzw. befestigt ist. Die übrigen Gehäuseteile der Dichtboxen 30 können fluiddicht an die Endplatten 14 angebunden sein. Dabei können die Endplatten 14 als Teil der Dichtboxen 30 angesehen werden.

Zwischen den beiden parallel zueinander ausgerichteten Endplatten 14 besitzt der Wärmetauscher 10 bzw. das Kältemittelleitungspaket 12 kein Gehäuse, sodass die Lamellen und Kältemittelleitungen in diesem Bereich frei liegen und für einen Austausch von Wärme mit einem das Kältemittelleitungspaket 12 durchströmenden Luftstrom sorgen. Das Kältemittelleitungspaket 12 kann mit einem Passagierbereich bzw. Zuluftbereich in Wirkverbindung stehen, da im gehäusefreien Bereich zwischen den Endplatten 14 ausschließlich permanent fluiddichte Kältemittelleitungen 16 verlegt sind, aus denen kein Kältemittel austreten kann.

Sämtliche Anschlussstellen 15 (z.B. Verbindungsstellen von Rohren, Ventilanschlüsse etc.) sind innerhalb der Dichtboxen 30 angeordnet. Da diese nach außen und zum gehäusefreien Teil des Kältemittelleitungspakets 12 hin fluiddicht abgedichtet sind, kann austretendes Kältemittel nicht in den Passagierbereich gelangen, sondern verbleibt innerhalb der Dichtboxen 30.

Um einen Druckausgleich und Gasaustausch zu ermöglichen, können die Dichtboxen 30 zur Außenluft (d.h. zur Umgebung des Fahrzeugs) hin offen sein. Bei dem Ausführungsbeispiel der Figur 1 besitzen die Dichtboxen 30 an deren Unterseiten mehrere Belüftungsverbindungen 36 bzw. Belüftungsrohre, die vorzugsweise in Belüftungsöffnungen in einer Außenwand des Fahrzeugs (oder alternativ in einen vom Passagierbereich abgeschotteten Bereich des Fahrzeugs) münden.

Ferner können die Dichtboxen 30 jeweils eine oder mehrere öffenbare und fluiddicht schließbare Abdeckungen 34 aufweisen, um einen Zugang zu den innenliegenden Komponenten des Wärmetauschers 10 zu ermöglichen (z.B. zur Wartung oder Reinigung). Bei dem Ausführungsbeispiel der Fig. 1 besitzen die Dichtboxen 30 an den Oberseiten jeweils eine abnehmbare Abdeckklappe 34. Diese können mittels Schrauben am Gehäuse 32 fixiert, durch Lösen der Schraubverbindungen aber demontierbar sein.

Die Zuführ- und Abführleitungen 18 des Kältemittelleitungspakets 12 verlaufen bevorzugt durch die Dichtboxen 30. Diese können daher entsprechende Durchführungen für derartige Kältemittelleitungen 18 aufweisen, die nach außen hin fluiddicht abgedichtet sind. Dies kann mittels Dichtscheiben erfolgen, wie die Kältemittelleitungen 18 umgeben und an das Gehäuse der Dichtbox 30 beispielsweise angeklebt sind (vgl. Fig. 1), wobei andere Arten der Abdichtung ebenfalls möglich sind.

Bei dem Ausführungsbeispiel der Fig. 1 wird das Kältemittelleitungspaket 12 ausschließlich an den beiden Endplatten 14 bzw. an den Dichtboxen 30 gehalten. Alternativ können zusätzliche Halterungen oder Befestigungen vorgesehen sein, beispielsweise eine weitere Halteplatte mittig im Kältemittelleitungspaket 12.

Alternativ zu der Ausführungsform der Fig. 1 kann nur eine einzige Dichtbox 30 auf einer Seite des Kältemittelleitungspakets 12 vorhanden sein. Dies ist zweckmäßig, falls das Kältemittelleitungspaket 12 nur auf einer Seite Anschlussstellen 15 aufweist.

Damit der Innenraum jeder Dichtbox 30 fluiddicht zum gehäusefreien Teil des Kältemittelleitungspakets 12 und somit zum Passagierbereich abgedichtet ist, müssen die Kältemittelleitungen fluiddicht durch die Endplatten 14 geführt werden.

Eine Möglichkeit hierfür ist in der Figur 2 dargestellt, welche die innerhalb einer Dichtbox 30 liegende Seite der Endplatte 14 mit den dort angeordneten Anschlussstellen 16 zeigt. Letztere befinden sich in dem gezeigten Ausführungsbeispiel an U-förmig gekrümmten Verbindungsrohren 17 sowie an weiteren fluidführenden Komponenten.

Bei dem Ausführungsbeispiel der Figur 2 besitzt die Wandung des Dichtboxgehäuses 32, welche die Endplatte 14 des Kältemittelleitungspakets 12 bildet, Rohrdurchführungen, durch die die Kältemittelleitungen des Kältemittelleitungspakets 12 verlegt sind. Der Abschnitt der Endplatte 14, welcher sich innerhalb der Dichtbox 30 im Bereich der Kältemittelleitungen befindet, ist mit einer Füllmasse 20 abgedichtet.

Zum Vergießen kann eine brandbeständige Vergussmasse verwendet werden, welche im ausgehärteten, d.h. die Dichtwirkung bereitstellenden Zustand vorzugsweise noch Schwingungen aufnehmen kann. Diese wird flächig auf die bevorzugt horizontal ausgerichtete Endplatte 14 aufgebracht und fließt noch vor deren Aushärtung in die Zwischenräume zwischen Kältemittelleitungen (diese können Kupferrohre sein) und Endplatte 14. Die Vergussmasse führt zu einer dichten Verbindung zwischen den Kältemittelleitungen und der Endplatte 14. Zur Erhöhung der Lebensdauer der Verbindung können geeignete und an sich bekannte Oberflächenvorbehandlungen der Endplatte 14 und/oder der Kältemittelleitungen vorgenommen werden.

Die zum Kältemittelleitungspaket 12 weisende Wand des Dichtboxgehäuses 32 kann entweder einstückig ausgebildet sein und als Ganzes die Endplatte 14 bilden oder es kann eine passende Ausnehmung, z.B. ein rechteckiges Fenster in der Wandung ausgebildet sein und ein passendes Blech, welches die Endplatte 14 des Kältemittelleitungspakets 12 bildet, in der Ausnehmung eingesetzt und mit der Gehäusewandung 32 fluiddicht verbunden sein, wie dies in der Figur 2 angedeutet ist.

Wenn der Wärmetauscher 10 so im Fahrzeug platziert werden kann, dass eine der Endplatten 14 mit einer Außenwand oder mit einer Wandung, welche den Passagier- bzw. Zuluftbereich von anderen Bereichen sicher trennt, abschließt, können auf dieser Seite sämtliche anderen Wände des Dichtboxgehäuses 32, die die entsprechende Seite des Wärmetauschers 10 abdichten, entfallen. In diesem Fall ist die Endplatte 14 direkt in der Außenwand oder sonstigen Wandung des Fahrzeugs aufgenommen und es ist auf dieser Seite keine Dichtbox 30 vorhanden. Dennoch trennt hier die Endplatte 14 die dortigen Anschlussstellen 15 fluiddicht vom Passagierbereich. Die Aufnahme der Endplatte 14 in der Außenwand oder sonstigen Wandung des Fahrzeugs kann ebenfalls so ausgeführt sein, wie dies in der Figur 2 dargestellt ist.

Für den Fall, dass der Wärmetauscher 10 zwischen zwei Außenwänden oder sonstigen, den Zuluftbereich von anderen Bereichen des Fahrzeugs fluiddicht abtrennenden Wänden platziert werden kann, könnte prinzipiell komplett auf Dichtboxen 30 verzichtet werden, da von keiner Seite her ein Eindringen von leckenden Kältemittel in den Zuluftbereich erfolgen kann. Sämtliche Anschlussstellen 15 befinden sich dann in einem fluiddicht vom Zuluftbereich abgetrennten Bereich.

### Bezugszeichenliste:

- 10: Wärmetauscher
- 12: Kältemittelleitungspaket
- 14: Endplatte
- 15: Anschlussstellen
- 16: Fluiddichte Leitungsabschnitte
- 17: Gekrümmtes Verbindungsrohr
- 18: Kältemittelleitung
- 20: Füllmasse
- 30: Dichtbox
- 32: Gehäuse
- 34: Abdeckung
- 36: Belüftungsverbindung

## Patentansprüche

1. Wärmetauscher (10) für ein Fahrzeug, insbesondere für ein Schienenfahrzeug, umfassend ein Kältemittelleitungspaket (12) zum Wärmeaustausch mit Luft in einem Passagierbereich des Fahrzeugs, welches zwischen zwei gegenüberliegenden, stirnseitigen Endplatten (14) angeordnet ist und im Bereich zwischen den Endplatten (14) kein Gehäuse besitzt, wobei das Kältemittelleitungspaket (12) Anschlussstellen (15) zur Zu- und Abführung von Kältemittel sowie fluiddichte Leitungsabschnitte (16) umfasst,
**dadurch gekennzeichnet,**
**dass** der Wärmetauscher (10) für sicherheitskritische Kältemittel ausgelegt ist und mindestens eine nach außen fluiddicht abschließbare Dichtbox (30) umfasst, welche an einer Stirnseite mit dem Kältemittelleitungspaket (12) verbunden ist und die dortige Endplatte (14) bildet oder umfasst, durch welche Kältemittelleitungen des Kältemittelleitungspakets (12) ins Innere der Dichtbox (30) geführt sind, wobei im gehäusefreien Bereich zwischen den Endplatten (14) nur fluiddichte Leitungsabschnitte (16) des Kältemittelleitungspakets (12) verlaufen und sämtliche Anschlussstellen (15) des Kältemittelleitungspakets (12) vorzugsweise innerhalb der mindestens einen Dichtbox (30) angeordnet sind.

2. Wärmetauscher (10) nach Anspruch 1, wobei das Kältemittelleitungspaket (12) quaderförmig ausgebildet ist, wobei die Endplatten (14) vorzugsweise an den kleinsten Seitenflächen des Kältemittelleitungspakets (12) angeordnet und parallel zueinander ausgerichtet sind.

3. Wärmetauscher (10) nach Anspruch 1 oder 2, wobei die mindestens eine Dichtbox (30) eine tragende Struktur darstellt und eine Halterung für das Kältemittelleitungspaket (12) bildet, wobei das Kältemittelleitungspaket (12) vorzugsweise nur an den beiden Endplatten (14) gehalten wird.

4. Wärmetauscher (10) nach einem der vorhergehenden Ansprüche, wobei eine Wandung der Dichtbox (30), welche die Endplatte (14) für das Kältemittelleitungspaket (12) bildet, Durchführungen aufweist, durch welche Kältemittelleitungen des Kältemittelleitungspakets (12) in die Dichtbox (30) geführt sind, wobei die Durchführungen fluiddicht abgedichtet sind, vorzugsweise durch eine die Durchführungen und einen Teil der durchtretenden Kältemittelleitungen ausfüllende und bedeckende Füllmasse (20), insbesondere eine brandbeständige Vergussmasse.

5. Wärmetauscher (10) nach einem der vorhergehenden Ansprüche, wobei das Kältemittelleitungspaket (12) ein Lamellen-Rohr-Paket ist, wobei die Lamellen vorzugsweise parallel zu den Endplatten (14) angeordnet sind und/oder die fluiddichten Leitungsabschnitte (16) des Kältemittelleitungspakets (12) zwischen den Endplatten (14) und senkrecht zu den Lamellen verlaufen.

6. Wärmetauscher (10) nach einem der vorhergehenden Ansprüche, wobei die Dichtbox (30) eine öffenbare und fluiddicht verschließbare Abdeckung (34) umfasst, um einen Zugang zu den innerhalb der Dichtbox (30) angeordneten Anschlussstellen (15) zu ermöglichen.

7. Wärmetauscher (10) nach einem der vorhergehenden Ansprüche, wobei die Dichtbox (30) mindestens eine Belüftungsöffnung oder Belüftungsverbindung (36) besitzt, über die der Innenraum des Dichtbox (30) zur Umgebung belüftet oder belüftbar ist, wobei die Dichtbox (30) vorzugsweise über die mindestens eine Belüftungsöffnung oder -verbindung (36) permanent zur Umgebung belüftet ist.

8. Wärmetauscher (10) nach einem der vorhergehenden Ansprüche, wobei ein brennbares Kältemittel, insbesondere R290, innerhalb des Kältemittelleitungspakets (12) geführt ist.

9. Wärmetauscher (10) nach einem der vorhergehenden Ansprüche, wobei die Dichtbox (30) mindestens eine Durchführung umfasst, durch die von außerhalb der Dichtbox (30) eine Kältemittelleitung (18) in das Innere der Dichtbox (30) geführt und dort mit mindestens einer Anschlussstelle (15) des Kältemittelleitungspakets (12) verbunden ist, wobei die mindestens eine Durchführung gegenüber der zugehörigen Kältemittelleitung (18) fluiddicht abgedichtet ist.

10. Wärmetauscher (10) nach einem der vorhergehenden Ansprüche, wobei nur auf einer Seite des Kältemittelleitungspakets (12) eine Dichtbox (30) vorhanden ist, wobei vorzugsweise die gegenüberliegende Endplatte (14) eine alleinstehende, mit dem Boden verbundene Halteplatte, eine nicht mit dem Boden verbundene Abdeckplatte des Kältemittelleitungspakets (12), eine Wandung eines Gehäuses einer anderen Komponente, eine Wandung eines Kompartiments des Fahrzeugs oder eine Wandung, insbesondere Außenwandung, des Fahrzeugs ist.

11. Wärmetauscher (10) nach einem der vorhergehenden Ansprüche, umfassend zwei Dichtboxen (30), welche auf den beiden gegenüberliegenden Stirnseiten mit dem Kältemittelleitungspaket (12) verbunden sind und die dortigen Endplatten (14) bilden oder umfassen, wobei sämtliche Anschlussstellen des Kältemittelleitungspakets (12) innerhalb der beiden Dichtboxen (30) angeordnet sind.

12. Wärmetauscher (10) nach einem der vorhergehenden Ansprüche, umfassend eine Stützvorrichtung, insbesondere Stützplatte, welche im Bereich zwischen den Endplatten (14) mit dem Kältemittelleitungspaket (12) verbunden ist und dieses auf dem Boden abstützt.

13. Klimaanlage für ein Fahrzeug, insbesondere für ein Schienenfahrzeug, umfassend mindestens einen Wärmetauscher (10) nach einem der vorhergehenden Ansprüche, wobei die Klimaanlage vorzugsweise ferner mindestens einen Kompressor, mindestens einen weiteren Wärmetauscher, insbesondere Kondensator oder Verdampfer, und/oder mindestens einen Zulüfter umfasst.

14. Fahrzeug, insbesondere Schienenfahrzeug, umfassend mindestens eine Klimaanlage nach dem vorhergehenden Anspruch.

15. Verfahren zur Herstellung eines Wärmetauschers (10) nach einem der Ansprüche 1 bis 12, wobei Kältemittelleitungen des Kältemittelleitungspakets (12) durch Durchführungen einer eine Endplatte (14) des Kältemittelleitungspakets (12) bildenden Wandung mindestens einer Dichtbox (30) geführt werden und anschließend eine flüssige und insbesondere brandbeständige Füllmasse (20) in verbleibende Zwischenräume der Durchführungen zwischen der Endplatte (14) und den hindurchtretenden Kältemittelleitungen aufgebracht, insbesondere gegossen, wird, wobei hierfür das Kältemittelleitungspaket (12) vorzugsweise so ausgerichtet wird, dass die abzudichtende Endplatte (14) horizontal angeordnet ist.
